# FASCICULE DE BREVET EUROPEEN

(11) **EP 0 298 812 B1**
(45) Date de publication et mention de la délivrance du brevet: **28.08.1991**
(21) Numéro de dépôt: 88401553.8
(22) Date de dépôt: 21.06.1988
(51) Int. Cl.: B67D 5/32

(54) **Dispositif de commande automatique d'au moins un organe de sécurité**
Automatische Steuervorrichtung für mindestens ein Sicherheitsteil
Automatic operating system for at least one safety device

(30) Priorité: 08.07.1987 FR 8710087
(43) Date de publication de la demande: 11.01.1989
(73) Titulaire: ARBEL FAUVET RAIL S.A., F-59500 Douai (FR)
(72) Inventeur: Vasseur, Yves, F-62000 Arras (FR)
(74) Mandataire: Ecrepont, Robert

(56) Documents cités:
- EP-A- 0 011 045
- US-A- 4 099 551

## Description

L'invention se rapporte à un dispositif pour la commande automatique d'au moins un organe de sécurité associé à un véhicule pouvant se déplacer accidentellement et au véhicule pourvu de ce dispositif.

Elle concerne plus particulièrement mais non exclusivement un dispositif de commande automatique de la fermeture de clapets de sécurité interposés sur les conduites de chargement et de déchargement de citernes telles les citernes de transport de gaz liquéfie.

Pour être chargées et/ou déchargées, les citernes de transport de gaz liquéfié sont immobilisées au poste prévu à cet effet, lequel est généralement fixe, puis sont reliées à ce poste par au moins une conduite qui permet d'effectuer le transfert de fluide sous le contrôle de clapets de retenue portés par la citerne.

En dépit des précautions qui peuvent être prises pour l'immobilisation au sol du véhicule qui porte la citerne, tel l'usage de cales et/ou de freins, on conçoit pour peu que l'aire de stationnement soit inclinée, que ce véhicule puisse être au moins accidentellement amené à se déplacer par exemple si l'un des organes d'immobilisation est défectueux.

Ce déplacement accidentel risque de provoquer l'arrachement et/ou la rupture des conduites et la libération dans l'environnement du fluide transféré.

Afin de prévenir ce type d'accidents et ainsi que l'exige d'ailleurs la réglementation dans le domaine du transport des matières dangereuses (tel pour la FRANCE, l'appendice 3-article 2-A-321), il est connu d'équiper la citerne d'un dispositif de sécurité provoquant, dès la détection du mouvement du véhicule, la fermeture des clapets de retenue du fluide porté par la citerne et interrompant alors la circulation du fluide entre la citerne et le poste fixe.

Bien entendu, des moyens spécifiques sont de même manière prévus au niveau du poste fixe.

Pour des raisons de sécurité, les clapets de retenue de fluide qui sont utilisés au niveau de la citerne sont généralement du type à fermeture automatique par ressort et à commande et maintien en ouverture par pression hydraulique.

La pression hydraulique nécessaire à leur ouverture est générée au moment opportun au moyen d'une installation hydraulique, souvent placée sur le véhicule qui porte la citerne, laquelle installation comprend généralement une pompe hydraulique notamment manuelle qui permet de prélever du liquide hydraulique à basse pression et de le refouler à plus haute pression dans un tronçon de circuit relié, directement ou via un distributeur, à la chambre de commande de chacun des clapets dont l'ouverture est à commander.

Pour la fermeture instantanée des clapets, dès qu'un mouvement du véhicule porteur est détecté, il suffit alors de faire chuter la pression du fluide hydraulique dans le tronçon haute pression du circuit de commande des dits clapets.

A cet effet, il est connu de relier à ce tronçon haute pression du circuit hydraulique commandant les clapets, une conduite de décharge dans laquelle on contrôle le passage du fluide au moyen d'une vanne telle une vanne quart de tour dont le levier de commande est manoeuvré par un dispositif de commande automatique dès la détection du mouvement du véhicule.

Pour détecter le mouvement d'un véhicule et par cela manoeuvrer un levier de commande d'un clapet de sécurité, il est connu (US-4.099.551) de doter ce levier d'un dispositif de commande automatique dont:
― d'une part, un moyen de rappel automatique en position ouverte dite de sécurité tel un ressort, dans laquelle position, est donc empêchée l'ouverture des clapets de sécurité et,
― d'autre part, un moyen de traction tel un cable, permettant d'appliquer sur le levier une traction de nature à contrarier l'action du moyen de rappel, lequel moyen de traction est, par ailleurs, lors de l'initialisation du dispositif, ancré sur un organe susceptible lors d'un déplacement du véhicule par rapport à sa position lors de l'initialisation d'engendrer dans le moyen de traction une détente brutale du moyen de traction.

Dans les réalisations connues à ce jour, le moyen de traction est associé à un point d'ancrage situé sur un autre véhicule ou au sol ou sur l'une des roues du véhicule par exemple par l'intermédiaire de moyens magnétiques.

Ainsi, lorsque le véhicule bouge, le moyen de traction se tend jusqu'à la rupture de la liaison, ce qui libère le moyen de traction et permet au moyen de rappel de manoeuvrer automatiquement le levier de commande pour provoquer la fermeture des clapets de sécurité.

Ce dispositif donne de bons résultats mais exige une grande expérience de la part de l'opérateur pour, lors de l'initialisation, associer le moyen de traction en lui donnant la tension nécessaire pour parvenir à la fermeture des clapets dès le premier mouvement du véhicule dans un sens ou dans l'autre.

En outre, le dispositif est tributaire d'un allongement du moyen de traction.

On reproche également à ce dispositif d'être fort sensible aux variations de charge de la citerne.

En effet, le moyen de traction, étant relié d'une part, via le levier, au chassis du véhicule et, d'autre part, au sol ou à l'une des roues du véhicule, subit au fur et à mesure du chargement ou déchargement de la citerne des variations de tension pouvant selon le sens de la variation, soit conduire à des manoeuvres intempestives du levier, soit au contraire retarder cette manoeuvre au point de rendre le dispositif insuffisamment efficace.

Est également connu (EP-0011045) un dispositif comprenant une béquille montée oscillante autour d'un axe solidaire du chassis du véhicule et qui, lorsqu'elle est amenée dans une position perpendiculaire au sol, est en contact avec lui par un patin monté télescopiquement dans le corps de la béquille, à laquelle béquille le moyen de traction est relié par un piston manoeuvré par un levier lié en rotation à la béquille, le dit piston étant constamment appliqué sur le levier par un ressort.

Un tel système est particulièrement complexe et coûteux.

Un résultat que l'invention vise à obtenir est un dispositif de commande automatique d'un levier qui permette de remédier aux inconvénients précités.

A cet effet, l'invention a pour objet un dispositif du type précité dans la première partie de la revendication 1 et caractérisé en ce que:
― le moyen de traction est relié directement à la béquille en un point situé entre l'axe d'articulation et le sabot, et,
― à son autre extrémité, ce moyen de traction rejoint le levier de manoeuvre en passant par au moins un point qui, à une certaine distance au dessus de l'axe d'articulation, est situé de manière telle que lorsque la béquille est en position d'initialisation, le point précité, l'axe d'articulation et le point de liaison soient alignés, grâce à quoi le moindre écartement par articulation de la béquille dans un sens ou dans l'autre, rompt cet alignement et permet au moyen de rappel du levier d'appliquer sur la béquille un couple de rappel en position relevée dans laquelle la distance entre le point de liaison et le point précité, étant plus courte qu'en position d'initialisation de la béquille, le moyen de traction se détend et le moyen de rappel manoeuvre le levier.

Elle a également pour objet le véhicule pourvu de ce dispositif. L'invention sera bien comprise à l'aide de la description ci-aprés faite à titre d'exemple non limitatif en regard du dessin ci-annexé qui représente schématiquement le dispositif de commande automatique appliqué à une installation de contrôle des clapets de sécurité d'une citerne.

En se reportant au dessin, on voit un dispositif 1 de sécurité du type de ceux destinés à provoquer l'interruption d'un transfert de fluide 2 par une conduite 3 prévue à cet effet, entre au moins une citerne 4 portée par le chassis 5 d'un véhicule 6 et un poste fixe 7.

Tel que cela est connu, la citerne 4 comporte au moins un clapet 8 de sécurité retenant le fluide 2, tel du gaz liquéfié, contenu dans cette citerne.

Comme cela est également connu, chaque clapet 8 de retenue est, par exemple, du type à fermeture automatique par ressort (non représenté) et à ouverture commandée par un fluide hydraulique sous pression parvenant dans leur chambre de commande (non représentée).

Ces clapets sont, bien entendu, chacun disposés sur la partie de la conduite entre sa sortie de la citerne et le raccord de liaison au poste 7.

La chambre de mise en pression de chaque clapet 8 est relié à un circuit hydraulique 8a comprenant une pompe 10 prélevant du fluide hydraulique 11 à pression faible ou nulle, par exemple dans un réservoir 12, et le refoulant à plus haute pression dans un tronçon 9 du dit circuit hydraulique 8a relié au clapet 8.

De manière connue, au tronçon haute pression 9 du circuit hydraulique 8a est relié un circuit de décharge 13 comprenant une canalisation 14 de retour du fluide hydraulique 11 vers l'entrée de la pompe 10 ou vers le réservoir 12 sous le contrôle d'une vanne 15 dite de décharge telle une vanne quart de tour manoeuvrable par un levier de commande 15a.

Le levier 15a constitue donc un élément de commande de la fermeture des clapets 8.

Bien entendu, l'invention s'applique également à des leviers 15a assurant la commande automatique d'autres organes tels un frein. Dans tous les cas, la commande du levier 15a est assurée par le dispositif 16 de commande automatique de détection de tout mouvement du véhicule dans sa direction normale de déplacement 17 sur son plan d'appui 18 qu'il s'agisse, d'une route, de rails ou de tout autre plan d'appui.

Ce dispositif 16 est, à cet effet, constitué d'organes de manoeuvre en sens inverses dont:
― d'une part, un moyen de rappel élastique 23 en position dite de sécurité du levier 15a et,
― d'autre part, un moyen de traction 24 permettant d'appliquer sur le levier 15a une traction de nature à contrarier l'action du moyen de rappel 23.

Le moyen 23 de rappel élastique consiste en un ressort et le moyen de traction 24 en un cable.

Pour cet ancrage, le dit dispositif comprend une béquille 19 pourvue à sa base 19a d'un sabot 20 d'appui sur le sol 18 et qui, prés de son autre extrêmité, est associé au moins indirectement au chassis du véhicule 6 par une articulation 21 d'axe sensiblement horizontal et perpendiculaire à la direction normale 17 de déplacement du véhicule 6.

Afin de provoquer l'écartement de la béquille de sa position d'initialisation dès le moindre mouvement, le sabot 20 est associé à la base 19a de la béquille 19 par l'intermédiaire d'un moyen 22 de guidage et maintien élastique contre le plan d'appui 18, l'amplitude de fonctionnement élastique de ce moyen de guidage et de maintien 22 étant au moins égale à l'amplitude des variations possibles de la hauteur, par rapport au plan d'appui 18, de l'axe d'articulation 21.

Grâce à l'utilisation de ce dispositif 16 de commande automatique et de détection, l'échange de fluide entre la citerne 4 et le poste fixe 7 n'est plus interrompu intempestivement puisque c'est le sabot qui, par son moyen 22, compense automatiquement les variations de hauteur du chassis du véhicule par rapport au sol 18 sans que cela ait d'incidences sur la tension du cable 24.

Ce moyen 22 de maintien en appui élastique au sol du sabot 20 consistera par exemple en un ressort de compression interposé entre une tige et le logement de la béquille 19, dans lequel cette tige coulisse.

Bien entendu, lors de l'utilisation de la citerne, la commande de l'ouverture de chaque clapet de sécurité de la citerne portée par le véhicule impliquera qu'un opérateur ait préalablement actionné la béquille 19 d'appui au sol pour l'amener dans une position d'initialisation, généralement sensiblement verticale, avec son sabot 20 prenant évidemment appui au sol 18.

Lorsqu'un mouvement du véhicule est induit accidentellement ou non dans sa direction privilégiée de déplacement, l'adhérence au sol du sabot 20 provoque l'amorce du basculement de la béquille, lequel basculement se poursuit grâce au ressort 23 jusqu'à manoeuvre du levier 15a par exemple pour la commande en fermeture des clapets 8.

Selon une caractéristique essentielle de l'invention:
― le moyen de traction 24 est associé directement à la béquille en un point 24a situé entre l'axe d'articulation 21 et le sabot 20, et,
― à son autre extrémité, le moyen de traction 24 rejoint le levier de manoeuvre 15a en passant par au moins un point 25 qui, à une certaine distance au dessus de l'axe d'articulation 21, est situé de manière telle que lorsque la béquille est en position d'initialisation, le point précité 25, l'axe d'articulation 21 et le point de liaison 24a soient alignés, grâce à quoi le moindre écartement par articulation de la béquille dans un sens ou dans l'autre, rompt cet alignement et permet au moyen de rappel 23 d'appliquer sur la béquille un couple de rappel en position relevée dans laquelle la distance entre le point de liaison 24a et le point précité 25, étant plus courte qu'en position d'initialisation de la béquille, le moyen de traction se détend et le moyen de rappel du levier manoeuvre le levier 15a.

Suivant l'invention, le point précité 25 est matérialisé soit par le point d'attache du cable sur le levier, soit par un moyen de guidage intermédiaire.

## Revendications

1. Dispositif pour la commande automatique d'au moins un organe de sécurité (8) associé à un véhicule pouvant se déplacer accidentellement et plus particulièrement mais non exclusivement un dispositif de commande automatique de la fermeture de clapets de sécurité interposés sur les conduites de chargement et de déchargement de citernes telles les citernes de transport de gaz liquéfié
lequel organe de sécurité est actionné par l'extrémité d'un levier (15a), tel la clef d'une vanne quart de tour (15) qui disposée sur un circuit de commande hydraulique des clapets de sécurité libère la fermeture desdits clapets,
lequel dispositif est constitué d'organes de manoeuvre en sens inverses dont
― un moyen de rappel élastique (23) du levier (15a) en position dite de sécurité,
― une béquille (19) pourvue à sa base (19a) d'un sabot (20) d'appui sur le sol (18) et qui, prés de son autre extrémité, est au moins indirectement associé au chassis du véhicule (6) par une articulation (21) d'axe sensiblement horizontal et perpendiculaire à la direction normale (17) de déplacement du véhicule (6),
― un moyen de traction (24) permettant d'appliquer sur le levier (15a) une traction de nature à contrarier l'action du moyen de rappel (23),
ce dispositif étant **CARACTERISE** en ce que:
― le moyen de traction (24) est relié directement à la béquille en un point (24a) situé entre l'axe d'articulation (21) et le sabot (20), et,
― à son autre extrémité, ce moyen de traction (24) rejoint le levier de manoeuvre (15a) en passant par au moins un point (25) qui, à une certaine distance au dessus de l'axe d'articulation (21), est situé de manière que lorsque la béquille est en position d'initialisation, le point précité (25), l'axe d'articulation (21) et le point de liaison (24a) soient alignés, grâce à quoi le moindre écartement par articulation de la béquille dans un sens ou dans l'autre, rompt cet alignement et permet au moyen de rappel (23) d'appliquer sur la béquille un couple de rappel en position relevée dans laquelle la distance entre le point de liaison (24a) et le point précité (25), étant plus courte qu'en position d'initialisation de la béquille, le moyen de traction se détend et le moyen de rappel manoeuvre le levier (15a).

2. Dispositif selon la revendication 1 **caractérisé** en ce que le point précité (25) est matérialisé par le point d'attache du cable sur le levier.

3. Dispositif selon la revendication 1 **caractérisé** en ce que le point précité (25) est matérialisé sur un moyen de guidage intermédiaire, d'une part, au point d'attache du cable sur le levier et, d'autre part, à l'axe d'articulation (21) de la béquille.

4. Dispositif selon l'une quelconque des revendications 1 à 3 **caractérisé** en ce qu'afin de provoquer l'écartement de la béquille de sa position d'initialisation des moindres mouvements, le sabot (20) est associé à la base (19a) de la béquille (19) par l'intermédiaire d'un moyen (22) de guidage et maintien élastique contre le plan d'appui (18), l'amplitude de fonctionnement élastique de ce moyen de guidage et de maintien (22) étant au moins égale à l'amplitude des variations possibles de la hauteur, par rapport au plan d'appui (18), de l'axe d'articulation (21).

5. Véhicule pouvant se déplacer accidentellement, auquel est associé au moins un organe de sécurité (8) actionné par l'extrémité d'un levier (15a), ce véhicule étant **caractérisé** en ce qu'il est pourvu d'un dispositif selon l'une quelconque des revendications 1 à 4.

## Patentansprüche

1. Automatische Steuervorrichtung für wenigstens ein Sicherheitsteil (8), das mit einem Fahrzeug verbunden ist, bei dem die Möglichkeit einer versehentlichen Lageversetzung besteht, insbesondere, jedoch nicht ausschließlich, automatische Steuervorrichtung zum Schließen von Sicherheitsventilen, die in den Befüllungs- und Entladeleitungen von Behältern, wie Transportbehältern für Flüssiggas, zwischengeschaltet sind, wobei dieses Sicherheitsteil vom Ende eines Hebels (15a) betätigt wird, wie etwa vom Schlüssel eines Vierteldrehungsventils (15), das in einem hydraulischen Steuerkreislauf für Sicherheitsventile angeordnet ist und das Schließen dieser Ventile freigibt, wobei ferner die Vorrichtung aus Teilen mit entgegengesetzter Betätigungsrichtung besteht und eine elastische Rückstelleinrichtung (23) für den Hebel (15a) in der sogenannten Sicherheitsstellung, eine an ihrer Basis (19a) mit einem Schuh (20) zur Auflage auf dem Boden (18) versehene Stütze (19), die an ihrem anderen Ende zumindest indirekt am Fahrgestell des Fahrzeugs (6) über ein Gelenk (21) mit im wesentlichen horizontal und senkrecht zur normalen Fahrtrichtung (17) des Fahrzeugs (6) angeordneter Achse befestigt ist, sowie eine Zugeinrichtung (24) aufweist, mittels derer auf den Hebel (15a) ein Zug aufbringbar ist, welcher der Wirkung der Rückstelleinrichtung (23) entgegenwirkt, dadurch **gekennzeichnet**, daß die Zugeinrichtung (24) direkt mit der Stütze in einem Punkt (24a) verbunden ist, der zwischen der Achse des Gelenks (21) und dem Schuh (20) liegt,
daß die Zugeinrichtung (24) mit ihrem anderen Ende an den Betätigungshebel (15a) angeschlossen ist und dabei wenigstens an einem Punkt (25) vorbeigeführt ist, der in einem bestimmten Abstand oberhalb der Achse des Gelenks (21) derart liegt, daß, wenn sich die Stütze in ihrer Einsatzstellung befindet, der Punkt (25), die Achse des Gelenks (21) und der Verbindungspunkt (24a) auf einer Geraden liegen, wobei die kleinste Auslenkung durch eine Verdrehung der Stütze in deren eine oder andere Verschwenkrichtung diese Ausrichtung aufhebt und es der Rückstelleinrichtung (23) ermöglicht, auf die Stütze ein Rückstellmoment in Richtung auf deren angehobene Position aufzubringen, in welcher der Abstand zwischen dem Verbindungspunkt (24a) und dem anderen Punkt (25) kürzer als in der Einsatzstellung der Stütze ist, wobei sich die Zugeinrichtung entspannt und die Rückstelleinrichtung den Hebel (15a) betätigt.

2. Vorrichtung nach Anspruch 1, dadurch gekennzeichnet, daß der Punkt (25) vom Verbindungspunkt des Zugkabels am Hebel gebildet wird.

3. Vorrichtung nach Anspruch 1, dadurch gekennzeichnet, daß der Punkt (25) von einer Führungseinrichtung ausgebildet wird, die zwischen dem Befestigungspunkt für das Zugkabel auf dem Hebel einerseits und der Achse des Gelenks (21) der Stütze andererseits liegt.

4. Vorrichtung nach einem der Ansprüche 1 bis 3, dadurch gekennzeichnet, daß der Stützfuß (20), um das Entfernen der Stütze aus deren Einsatzstellung durch kleinste Bewegungen zu bewirken, an die Basis (19a) der Stütze (19) über eine Einrichtung (22) zu seiner Führung und seinem elastischen Andrücken gegen die Anlageebene (18) angeschlossen ist, bei der (22) die Amplitude ihrer elastischen Wirksamkeit zumindest gleich der Amplitude der möglichen Höhenschwankungen der Achse des Gelenks (21) relativ zur Anlageebene (18) ist.

5. Mit einer Vorrichtung nach einem der Ansprüche 1 bis 4 versehenes Fahrzeug, bei dem die Möglichkeit einer versehentlichen Lageversetzung besteht, mit mindestens einem Sicherheitsteil (8), das vom Ende eines Hebels (15a) betätigbar ist.

## Claims

1. Means for the automatic control of at least one safety device (8) associated with a vehicle which might move accidentally and more particularly but not exclusively means for automatically controlling the closure of safety valves fitted to the loading and unloading pipes of tanks such as tanks for the transport of liquefied gases,
the said safety device being activated by the end of a lever (15a), such as the arm of a quarter turn valve (15), which when placed in a hydraulic circuit controlling the safety valves enables the said valves to be closed, these means consisting of controls in opposite directions comprising
― means for elastic return (23) of the lever (15a) into a "safe" position,
― a support (19) provided at its base (19a) with a shoe (20) bearing on the ground (18) and which is at least indirectly associated with the chassis of the vehicle (6) close to its other end by an articulation (21) having an axis which is substantially horizontal and perpendicular to the normal direction (17) of movement of the vehicle (6),
― traction means (24) whereby a tractive force may be applied to the lever (15a) in order to act against the action of the return means (23),
― these means being characterised in that:
― the traction means (24) is connected directly to the support at a point (24a) located between the axis of articulation (21) and the shoe (20), and,
― at its other end, this traction means (24) is connected to the operating lever (15a) passing through at least one point (25) which is located at a particular distance above the axis of articulation (21) in such a way that when the support is in the starting position the aforesaid point (25), the axis of articualation (21) and the point of connection (24a) are in line, as a result of which the slightest displacement of the support in one direction or the other by articulation will disturb this alignment and enable the return means (23) to apply a return couple to the support in the lifted position in which the traction means relaxes and the return means operates the lever (15a) as the distance between the point of connection (24a) and the aforesaid point (25) is shorter than in the initial position of the support.

2. Means according to claim 1, characterised in that the aforesaid point (25) takes the form of the point of attachement of the cable to the lever.

3. Means according to claim 1, characterised in that the aforesaid point (25) takes the form of intermediate guide means it both the point of attachment of the cable onto the lever and the articulation axis (21) of the support.

4. Means according to any one of claims 1 to 3, characterised in that in order to displace the support from the position in which it initiates the slightest movements shoe (20) is associated with the base (19a) of the support (19) through the intermediary of guide means (22) and is held elastically against the supporting plane (18), the amplitude of the elastic operation of these guide and holding means (22) being equal to at least the amplitude of the possible variations in the height of the articulation axis (21) with respect to the supporting plane (18).

5. A vehicle which may move accidentally, which is associated with least one safety device (8) activated by the end of a lever (15a), this vehicle being characterised in that it is provided with a device in accordance with any one of claims 1 to 4.
